# EUROPÄISCHE PATENTSCHRIFT

(11) **EP 1 467 018 B1**
(45) Veröffentlichungstag und Bekanntmachung des Hinweises auf die Patenterteilung: **29.04.2009**
(21) Anmeldenummer: 04400015.6
(22) Anmeldetag: 16.03.2004
(51) Int. Cl.: D21F 1/08, D21F 1/06, D21F 1/66

(54) **Anordnung und Verfahren zum Einmischen einer Flüssigkeit in eine Papierfaserstoffsuspension**
Device and method for mixing a liquid into a fibrous suspension
Dispositif et procédé de mélange d'un liquide dans une suspension

(30) Priorität: 09.04.2003 DE 10317865
(43) Veröffentlichungstag der Anmeldung: 13.10.2004
(73) Patentinhaber: Voith Patent GmbH, 89522 Heidenheim (DE)
(72) Erfinder: Schwarz, Michael, 89522 Heidenheim (DE)

(56) Entgegenhaltungen:
- EP-A- 1 126 077
- WO-A-02/072250
- DE-A- 2 844 983
- DE-A- 4 416 898
- DE-A- 4 421 352

## Beschreibung

Die Erfindung betrifft eine rohrförmige Anordnung zum Durchleiten einer Papierfaserstoffsuspension, in die durch eine Einmischeinrichtung eine zweite Flüssigkeit zuführbar ist, gemäß dem Oberbegriff des vorliegenden Anspruchs 1. Eine entsprechende Vorrichtung ist aus WO 02/072250 A bekannt.

Die zweite Flüssigkeit im Sinne dieser Erfindung ist beispielsweise eine Suspension, ein Flüssigkeitsgemisch und dgl., die im Wesentlichen aus Wasser bestehen, wobei die Erfindung prinzipiell jedoch auch bei Flüssigkeiten und Flüssigkeitsgemischen einsetzbar ist, die nicht auf einer wässrigen Basis beruhen.

Beim Zuführen der Flüssigkeit zu einer strömenden Faserstoffsuspenison stellt sich grundsätzlich das Problem, eine möglichst gute Durchmischung der beiden Flüssigkeiten zu erreichen. Insbesondere das Einmischen einer ein chemisches Additiv enthaltenden Flüssigkeit in eine durch die Rohranordnung strömende Suspension ist problematisch. Einerseits muss nämlich eine prozentual kleine Additivmenge gleichmäßig und gleichzeitig in die gesamte Suspensionsmenge, d.h. in die in der Rohranordnung strömende Flüssigkeit, eingebracht werden, andererseits müssen hohe Scherkräfte zwischen den beiden strömenden Flüssigkeiten vermieden werden, da dadurch die Wirksamkeit des Additivs stark reduziert werden kann. Scherempfindliche Additive sind z.B. sogenannte Retentionsmittel.

Nach dem Stand der Technik wird eine zweite Flüssigkeit über Düsenrohre der ersten Flüssigkeit zugesetzt. Die erste Flüssigkeit strömt durch ein im Verhältnis zu den Düsenrohren einen großen Durchmesser aufweisendes Rohr. Die Düsenrohre erstrecken sich unter einem rechten Winkel zur Längsachse des von der ersten Flüssigkeit durchströmten Rohrs. Bei dieser Konstruktion wird im Zentrum dieses Rohrs zu viel, in den Randzonen oder in dem Randbereich des Rohrs zu wenig Additiv zugegeben. Eine gleichmäßige Einmischung ist somit dort nicht möglich.

Andererseits sind aufwändige keil- oder kegelförmige Einbauten in von der Papierfaserstoffsuspension durchströmten Rohren bekannt, bei denen gerade im Zuführungsbereich einer Faserstoffsuspension vor einem Stoffauflauf in einer Maschine zur Herstellung einer Faserstoffbahn, insbesondere einer Papier-, Karton- oder Tissuebahn, an solchen Stellen ("toten Ecken") Ablagerungen und Verspinnungen entstehen können, an denen die Papierfaserstoffsuspension nur eine geringe Strömungsgeschwindigkeit hat. Dieser Effekt kann auch dann auftreten, wenn die Leitungen elektropoliert sind.

Auch sind hydraulische Mischeinrichtungen bekannt, die jedoch einen hohen Aufwand an Steuergeräten und eine Vielzahl von Ventilen erfordern. Bei diesen Mischeinrichtungen wird das im Siebbereich der Papiermaschine anfallende Wasser, sogenanntes Weißwasser, mit einem ebenfalls in Wasser gelösten Retentionsmittel über Rohrleitungen zusammengeführt. Anschließend kann in dieses Gemisch noch einmal Weißwasser zugeführt weden. Dieses Gemisch wird dann in ein Rohr für eine hochkonzentrierte Faserstoffsuspension eingebracht, welche dann dem Stoffauflauf zugeführt wird. Auf Grund der bei hydraulischen Mischeinrichtungen notwendigen engen Rohrquerschnitte sind diese sehr störanfällig.

Bei den ersten bekannten Lösungen muss das Additiv jeweils mit Frischwasser verdünnt werden, nur bei der dritten bekannten Lösung ist die Kontaktzeit mit dem Verdünnungswasser ausreichend kurz, um auch mit dem aus der Siebzone wieder gewonnenen Prozesswasser arbeiten zu können.

Es ist die Aufgabe der Erfindung, eine gleichmäßigere Einmischung eines Additivs in eine Papierfaserstoffsuspension zu erreichen, als sie gemäß dem Stand der Technik möglich ist.

Erfindungsgemäß wird diese Aufgabe bei einer Anordnung der eingangs genannten Art dadurch gelöst, dass die Einmischeinrichtung eine Mehrzahl von Öffnungen aufweist und dass die Öffnungen um so größer sind, je größer die sie umströmenden Teilvolumenströme der Papierfaserstoffsuspension sind.

Bei der Erfindung wird somit berücksichtigt, wie sich die Strömungsgeschwindigkeit einer Flüssigkeit und die je Zeiteinheit durch ein bestimmtes Volumen eines rohrförmigen Körpers hindurchströmende Menge dieser Flüssigkeit in Bezug auf den gesamten Strömungsquerschnitt des Körpers verhalten. Auch eine eventuell durch die Reibung mit der Innenseite der äußeren Wandung des rohrförmigen Körpers verursachte Verringerung der Strömungsgeschwindigkeit im äußeren Randbereich lässt sich durch die Größe der Öffnungen in der Einmischeinrichtung dadurch berücksichtigen, dass diese dort wieder kleiner ausgeführt werden.

Gemäß der Erfindung wird berücksichtigt, dass bei einem Körper mit einem wenigstens im Wesentlichen kreisförmigen oder elliptischen Querschnitt im äußeren, d.h. dem Außenumfang angenäherten Bereich, eine größere Menge der Papierfaserstoffsuspension hindurchströmt als im inneren, dem Mittelpunkt des Körpers angenäherten Bereich. Daraus folgt, dass auch entsprechend mehr von der zweiten Flüssigkeit im Außenbereich zugeführt werden muss, um eine über den gesamten Querschnitt gleichmäßige Durchmischung der beiden Flüssigkeiten zu erhalten.

Durch die Erfindung ergibt sich gegenüber dem Stand der Technik ein geringerer Aufwand bei der Realisierung der Zudosierung eines Additivs oder allgemein beim Zusatz einer zweiten Flüssigkeit zu einer anderen Flüssigkeit, weil weniger Ventile und weniger Durchflussmesser benötigt werden.

Außerdem wird eine gleichmäßigere Durchmischung der beiden Flüssigkeiten erreicht. Einbauten, die gemäß der Erfindung vorgenommen werden, sind leicht zu realisieren und verursachen keine unerwünschten Verwirbelungen in der Strömung. Insbesondere ist die erfindungsgemäße Anordnung auch für den Einsatz in einer Maschine zur Herstellung einer Faserstoffbahn tauglich, insbesondere für Prozesswasser als Flüssigkeit.

Erfindungsgemäß wird diese Aufgabe bei einer Anordnung der eingangs genannten Art auch dadurch gelöst, dass die Abstände der Öffnungen um so kleiner sind, je größer die die Öffnungen umströmenden Teilvolumenströme der Papierfaserstoffsuspension sind.

Auch durch diese Maßnahme wird eine gleichmäßige Durchmischung der beiden Medien über den gesamten Durchmesser des rohrförmigen Körpers, durch den sie hindurchströmen, gewährleistet.

Es versteht sich, dass die beiden oben beschriebenen Maßnahmen einzeln oder in Kombination miteinander eingesetzt werden können.

Zusätzlich können die Einströmwinkel der aus den Öffnungen herausströmenden zweiten Flüssigkeit entsprechend den sie umströmenden Teilvolumenströmen der Papierfaserstoffsuspension zueinander angeordnet sein.

Dies bedeutet, dass die Winkel, unter denen die zweite Flüssigkeit in die Papierfaserstoffsuspension ausströmt, so gewählt werden, dass eine stärkere Durchmischung in dem Bereich stattfindet, in dem ein größeres Teilvolumen der Papierfaserstoffsuspension vorliegt, und dass eine schwächere Durchmischung dort realisiert wird, wo ein kleineres Teilvolumen der Papierfaserstoffsuspension vorhanden ist.

Weitere vorteilhafte Weiterbildungen der Erfindung ergeben sich aus den Unteransprüchen und der Beschreibung in Verbindung mit den Zeichnungen.

Von Vorteil ist insbesondere eine Anordnung, in der die Einmischeinrichtung als mindestens eine Dosierlanze mit mindestens einer Reihe von Bohrungen ausgebildet ist. Unter einer rohrförmigen Anordnung im Sinne der Erfindung ist jeder einen geschlossenen Außenumfang aufweisende Körper zu verstehen, der sich zudem stärker in seiner Länge als in Umfangsrichtung erstreckt. In diesen ist durch Öffnungen in der Mantel- oder Rohrwand mindestens eine Dosierlanze eingebracht, die eine Vielzahl von Löchern, insbesondere von Bohrungen, aufweist. Entscheidend ist jedoch, dass die Dosierlanze größere und/oder dichter beabstandete Löcher in der Nähe des Außenumfangs der rohrförmigen Anordnung aufweist als in deren Mitte.

Die Löcher in der Dosierlanze lassen sich entweder in einer oder in mehreren Reihen anordnen; so können über den Umfang der Dosierlanze die Öffnungen in den Reihen auch jeweils versetzt zueinander angeordnet sein; beispielweise können die Öffnungen benachbarten Reihen jeweils unter einem Winkel von 60° zueinander angeordnet sein.

Insbesondere lässt sich mit Vorteil vorsehen, dass in dem rohrförmigen Körper zwei Dosierlanzen vorhanden sind, die unter spitzen oder einem stumpfen Winkel, insbesondere unter einem 90°-Winkel, zueinander angeordnet sind.

Mit Vorteil werden auch Dosierlanzen eingesetzt, die einen Anschluss für die Zuführung von Verdünnungswasser aufweisen. Dadurch lässt sich die Konzentration eines der Papierfaserstoffsuspension zuzusetzenden Additivs noch besser steuern.

Als besonders geeignet erweist sich hierfür ein als Wasserstrahlpumpe oder nach Art einer Wasserstrahlpumpe ausgebildeter Anschluss.

Optional kann vorteilhafterweise auch ein statischer Mischer unmittelbar vor mindestens einer der Dosierlanzen angebracht sein.

In einer weiteren vorteilhaften Ausgestaltung der Erfindung ist vorgesehen, dass die mindestens eine Dosierlanze drehbar in der Anordnung gelagert ist. Damit kann die Dosierlanze jeweils mit der für die zweite Flüssigkeit, d.h. insbesondere für das Additiv, maximal zulässigen Scherrate sowohl in als auch gegen die Strömungsrichtung im Hauptstrom der Papierfaserstoffsuspension gedreht werden. Es versteht sich, dass die Dosierlanzen auch motorisch verstellt werden können. Auch durch diese Maßnahme lässt sich die Durchmischung der beiden Flüssigkeiten beeinflussen.

Die Erfindung bezieht sich außerdem auch auf ein Verfahren zum Durchleiten einer Papierfaserstoffsuspension durch eine rohrförmige Anordnung gemäß dem vorliegenden Anspruch 9..

Gemäß der Erfindung wird dieses Verfahren so ausgestaltet, dass die zweite Flüssigkeit durch an den jeweiligen Teilvolumenstrom der Papierfaserstoffsuspension angepasste Größen von Öffnungen in der Einmischeinrichtung in die rohrförmige Anordnung eingebracht wird.

Alternativ oder in Kombination zu diesem Verfahren lässt sich das Vermischen der beiden Flüssigkeiten auch so realisieren, dass die zweite Flüssigkeit durch an den jeweiligen Teilvolumenstrom der Papierfaserstoffsuspension angepasste Abstände von Öffnungen in der Einmischeinrichtung in die rohrförmige Anordnung eingebracht wird.

Bei dem erfindungsgemäßen dieses Verfahren ist vorgesehen, dass die zweite Flüssigkeit unmittelbar vor seiner Einbringung die Einmischeinrichtung, die durch eine Dosierlanze gebildet wird und aus der sie in die Papierfaserstoffsuspension eingemischt wird, über die Kinetik eines Additivs und eines Verdünnungsmittels, aus denen sich die zweite Flüssigkeit zusammensetzt, auf die für die Durchmischung zwischen der Papierfaserstoffsuspension und der zweiten Flüssigkeit erforderliche Mischenergie eingestellt wird.

Insbesondere lässt sich mit Vorteil vorsehen, dass das Verdünnungsmittel, als das insbesondere Wasser oder Prozesswasser zum Einsatz kommt, mit einer Geschwindigkeit von 1 bis 4 m/s strömt, dass das Additiv mit einer Geschwindigkeit von 2 bis 10 m/s strömt und dass die daraus zusammengesetzte zweite Flüssigkeit mit einer Geschwindigkeit von 0,2 bis 5 m/s in die Papierfaserstoffsuspension einströmt.

Nachstehend wird die Erfindung in Ausführungsbeispielen an Hand der Zeichnungen näher erläutert. Diese zeigen:
- Fig. 1: eine Schnittansicht einer Rohranordnung mit zwei jeweils in der Draufsicht dargestellten Dosierlanzen, wobei die Öffnungen in den Dosierlanzen in unterschiedlichen Abständen zueinander angeordnet sind;
- Fig. 2: eine Draufsicht auf eine Dosierlanze gemäß Fig. 1 mit einem in Strömungsrichtung der zweiten Flüssigkeit vorgeordneten Mischer;
- Fig. 3: eine Schnittansicht einer anderen Rohranordnung mit zwei jeweils in der Draufsicht dargestellten Dosierlanzen, wobei die Öffnungen in den Dosierlanzen verschiedene Größen haben;
- Fig. 4: eine Seitenansicht des Abschnitts der Rohranordnung, in dem die Dosierlanzen angeordnet sind, und
- Fig. 5: eine Schnittansicht einer Dosierlanze aus Fig. 4 gemäß einer Schnittlinie A-A.

In einer Rohranordnung 1 (Fig. 1), beispielsweise in einem Rohr zur Zuführung einer Faserstoffsuspension zu einem Stoffauflauf einer Maschine zur Herstellung einer Faserstoffbahn, wird eine Papierfaserstoffsuspension gefördert. In diese wird über Dosierlanzen 2, 3 eine zweite Flüssigkeit eingemischt. Die Dosierlanzen 2, 3 sind jeweils über Anschlussstutzen 4, 5 mit Zuleitungen 6 verbunden, über die die zweite Flüssigkeit zugeführt wird.

Jede der Dosierlanzen 2, 3 ist mit jeweils mindestens einer Reihe Öffnungen 7 ausgestattet, die zur Mitte der Rohranordnung 1 hin einen großen Abstand und zur äußeren Wandung 10 der Rohranordnung 1 hin einen kleineren Abstand haben. Dabei sind die Abstände der Öffnungen 7 zueinander so gewählt, dass über alle Teilvolumina der Papierfaserstoffsuspension in der Rohranordnung 1 eine gleichmäßige Einmischung der zweiten Flüssigkeit erfolgt. Unterteilt man nämlich die Querschnittsfläche der Rohranordnung 1 in konzentrische Ringe um den Mittelpunkt der Rohranordnung 1, an dem sich auch die Dosierlanzen 2, 3 kreuzen, stellt man fest, dass der Äußere der Ringe jeweils eine größere Fläche einnimmt als der nach innen zu benachbarte Ring. Entsprechend müssen für den äußeren Ring auch mehr Öffnungen 7 in der Dosierlanze 2, 3 vorgesehen sein.

Es versteht sich, dass die Dosierlanzen 2, 3 auch so ausgestaltet sein können, dass sie zum Mittelpunkt der Rohranordnung 1 hin nur eine Reihe Öffnungen 7 haben, während sie nach außen hin zwei, drei oder mehr Reihen Öffnungen 7 haben, so dass die Anzahl der Reihen der Öffnungen 7 nach außen hin zunimmt. In diesem Fall muss sich nicht notwendigerweise auch der Abstand der Öffnungen 7 in jeweils einer Reihe nach außen hin verringern.

Die Dosierlanze 2 (Fig. 2) ist an einem Ende über einen Stopfen 8 geschlossen, während sie an ihrem anderen Ende über einen Anschluss 9 mit einer Leitung 11 verbunden ist, die geöffnet oder geschlossen werden kann und dazu dient, die Dosierlanze 2 durchzuspülen, um Ablagerungen aus ihr zu entfernen. Während des Betriebs wird die Leitung 11 geschlossen gehalten.

Über die Zuleitung 6 wird beispielsweise Verdünnungswasser zugeführt, während über eine weitere Zuleitung 12 ein Additiv zugeleitet wird, das in einem Anschluss oder Mischer 13 mit dem Verdünnungswasser vermischt wird, um die zweite Flüssigkeit zu bilden, die dann über den Anschlussstutzen 4 in die Dosierlanze 2 eingeleitet und aus dieser über die Öffnungen 7 in die Rohranordnung 1 eingeleitet wird. Die Dosierlanze 3 ist aufgebaut wie die Dosierlanze 2.

In einem weiteren Ausführungsbeispiel (Fig. 3) sind in der Rohranordnung 1 zwei Dosierlanzen 14, 15 angeordnet, deren jede Öffnungen 16 aufweist. Die Öffnungen 16 sind im Bereich der zentralen Achse der Rohranordnung 1 klein und werden in Richtung zu der äußeren Wandung 10 immer größer. Auch durch diese Maßnahme wird erreicht, dass im äußeren Bereich mehr von der zweiten Flüssigkeit in die Papierfaserstoffsuspension eingemischt wird als im inneren Bereich, weil im äußeren Bereich ein größerer Volumenstrom der zweiten Flüssigkeit fließt. Es versteht sich, dass auch die Dosierlanzen 14, 15 mit mehreren Reihen der Öffnungen 16 ausgestattet sein können, wobei sich die Reihen nicht über die gesamte Länge der Dosierlanzen 14, 15 erstrecken müssen, sondern beispielweise nur in dem der Wandung 10 zugewandten Bereich angeordnet sein können, um dort mehr von der zweiten Flüssigkeit zuzuführen als in der Mitte der Rohranordnung 1.

Die Rohranordnung 1 (Fig. 4) weist auf der Außenseite ihrer Wandung 10 Bunddeckel 17, 18, 19, 20 auf, mittels deren die Dosierlanzen 2, 3 bzw. 14, 15 gekreuzt zueinander gehalten werden. Es können beliebig viele Dosierlanzen in der Rohranordnung 1 vorhanden sein, wobei diese dann vorzugsweise symmetrisch über den Querschnitt verteilt sind. An ihren Enden hat die Rohranordnung 1 jeweils einen Bund 21, 22, über den sie mit anderen Elementen einer Rohrleitung verbunden ist. Die Rohranordnung 1 ist in Längsrichtung leicht konisch ausgebildet.

Verschiedene Formen von Rohrleitungen können erfindungsgemäß eingesetzt werden, beispielsweise auch solche mit einem rechteckigen oder elliptischen Querschnitt. Die Größen und Abstände der Öffnungen sowie die Anzahl der Reihen der Öffnungen müssen dann entsprechend der Lehre dieser Erfindung an den jeweils gewählten Querschnitt angepasst werden.

In Fig. 5 ist die Dosierlanze 2 im Querschnitt dargestellt, wobei Linien 23 jeweils die Mittelpunkte der Öffnungen 7 kennzeichnen. Die Öffnungen 7, 16 sind vorzugsweise als kreisförmige Bohrungen ausgeführt. Aber es können auch beliebige andere Formen von Öffnungen zum Einsatz kommen.

## Patentansprüche

1. Rohrförmige Anordnung (1) zum Durchleiten einer Papierfaserstoffsuspension, in die durch eine Einmischeinrichtung eine zweite Flüssigkeit zuführbar ist, wobei **dadurch gekennzeichnet, dass**
die Einmischeinrichtung eine Mehrzahl von Öffnungen (7, 16) zum Einmischen der zweiten Flüssigkeit aufweist, die Öffnungen (7, 16) um so größer sind und/oder dass die Abstände der Öffnungen (7, 16) um so kleiner sind, je größer die die Öffnungen (7, 16) umströmenden Teilvolumenströme der Papierfaserstoffsuspension sind.

2. Anordnung (1) nach Anspruch 1, **dadurch gekennzeichnet, dass** die Einströmwinkel der aus den Öffnungen (7, 16) herausströmenden der zweiten Flüssigkeit entsprechend den sie umströmenden Teilvolumenströmen der Papierfaserstoffsuspension zueinander angeordnet sind.

3. Anordnung (1) nach Anspruch 1 oder 2, **dadurch gekennzeichnet, dass**
die Einmischeinrichtung als mindestens eine Dosierlanze (3, 4; 14, 15) mit mindestens einer Reihe von Bohrungen (7, 16) ausgebildet ist.

4. Anordnung (1) nach Anspruch 3, **dadurch gekennzeichnet, dass**
in dem rohrförmigen Körper zwei Dosierlanzen (3, 4; 14, 15) vorhanden sind, die unter spitzen oder einem stumpfen Winkel, insbesondere unter einem 90° - Winkel zueinander angeordnet sind.

5. Anordnung (1) nach Anspruch 3 oder 4, **dadurch gekennzeichnet, dass**
die mindestens eine Dosierlanze (3, 4; 14, 15) mit einem Anschluss (13) für die Zuführung von Verdünnungswasser ausgestattet ist.

6. Anordnung (1) nach Anspruch 5, **dadurch gekennzeichnet, dass**
der Anschluss (13) als Wasserstrahlpumpe oder nach Art einer Wasserstrahlpumpe ausgebildet ist.

7. Anordnung (1) nach einem der Ansprüche 3 bis 6, **dadurch gekennzeichnet, dass**
ein statischer Mischer unmittelbar vor der mindestens einen Dosierlanzen (3, 4; 14, 15) angebracht ist.

8. Anordnung (1) nach einem der Ansprüche 3 bis 7, **dadurch gekennzeichnet, dass**
die mindestens eine Dosierlanze (3, 4; 14, 15) drehbar in der Anordnung (1) gelagert ist.

9. Verfahren zum Durchleiten einer Papierfaserstoffsuspension durch eine rohrförmige Anordnung (1), wobei durch ein eine Mehrzahl von Öffnungen aufweisende Einmischeinrichtung eine zweite Flüssigkeit zugeführt wird und die, zweite Flüssigkeit durch an die die Öffnungen umströmenden Teilvolumenströme der Papierfaserstoffsuspension angepasste Größen von Öffnungen (7, 16) und/oder angepasste Abstände von Öffnungen (7, 16) in der Einmischeinrichtung in die rohrförmige Anordnung (1) eingebracht wird, wobei
die zweite Flüssigkeit unmittelbar vor seiner Einbringung in die Einmischeinrichtung, die durch mindestens eine Dosierlanze (3, 4; 14, 15) gebildet wird und aus der es in die Papierfaserstoffsuspension eingemischt wird, über die Kinetik eines Additivs und eines Verdünnungsmittels, aus denen sich die zweite Flüssigkeit zusammensetzt, auf die für die Durchmischung zwischen der Papierfaserstoffsuspension und der zweiten Flüssigkeit erforderliche Mischenergie eingestellt wird.

10. Verfahren nach Anspruch 9, **dadurch gekennzeichnet, dass**
Verdünnungsmittel, insbesondere Wasser, mit einer Geschwindigkeit von 1 bis 4 m/s strömt, dass das Additiv mit einer Geschwindigkeit von 2 bis 10 m/s strömt und dass die daraus zusammengesetzte zweite Flüssigkeit mit einer Geschwindigkeit von 0,2 bis 5m/s in die Papierfaserstoffsuspension einströmt.

## Claims

1. Tubular arrangement (1) for the conduction of a paper fibrous suspension, into which a second liquid can be fed by a mixing device, the mixing device having a plurality of openings (7, 16) for the mixing of the second liquid, **characterized in that** the openings (7, 16) are larger and/or that the distances between the openings (7, 16) are smaller the higher the partial volume flows of the paper fibrous suspension flowing around the openings (7, 16).

2. Arrangement (1) according to Claim 1,
**characterized in that** the inflow angles of the second liquid flowing out of the openings (7, 16) are arranged in relation to one another in accordance with the partial volume flows of the paper fibrous suspension flowing around them.

3. Arrangement (1) according to Claim 1 or 2,
**characterized in that** the mixing device is formed as at least one metering lance (3, 4; 14, 15) having at least one row of drilled holes (7, 16).

4. Arrangement (1) according to Claim 3,
**characterized in that** in the tubular body there are two metering lances (3, 4; 14, 15), which are arranged at an acute or an obtuse angle, in particular at an angle of 90° to each other.

5. Arrangement (1) according to Claim 3 or 4,
**characterized in that** the at least one metering lance (3, 4; 14, 15) is equipped with a connection (13) for the supply of dilution water.

6. Arrangement (1) according to Claim 5,
**characterized in that** the connection (13) is formed as a water jet pump or in the manner of a water jet pump.

7. Arrangement (1) according to one of Claims 3 to 6, **characterized in that** a static mixer is fitted upstream of the at least one metering lance (3, 4; 14, 15) .

8. Arrangement (1) according to one of Claims 3 to 7, **characterized in that** the at least one metering lance (3, 4; 14, 15) is mounted in the arrangement (1) such that it can be rotated.

9. Method for conducting a paper fibrous suspension through a tubular arrangement (1), a second liquid being fed in via a mixing device having a plurality of openings, and the second liquid being introduced into the tubular arrangement (1) through sizes of openings (7, 16) and/or distances between openings (7, 16) in the mixing device which are matched to the partial volume flows of the paper fibrous suspension flowing around the openings, the second liquid, immediately before its introduction into the mixing device, which is formed by at least one metering lance (3, 4; 14, 15) and from which it is mixed into the paper fibrous suspension, being set to the mixing energy required for the thorough mixing between the paper fibrous suspension and the second liquid via the kinetics of an additive and of a dilution means, of which the second liquid is composed.

10. Method according to Claim 9, **characterized in that** dilution means, in particular water, flows into the paper fibrous suspension at a velocity of 1 to 4 m/s, **in that** the additive flows into the paper fibrous suspension at a velocity of 2 to 10 m/s, and **in that** the second liquid composed thereof flows into the paper fibrous suspension at a velocity of 0.2 to 5 m/s.

## Revendications

1. Agencement tubulaire (1) pour permettre le passage à travers lui d'une suspension de fibres de papier, dans laquelle un deuxième liquide peut être acheminé par un dispositif de mélange, le dispositif de mélange présentant une pluralité d'ouvertures (7, 16) pour mélanger le deuxième liquide,
**caractérisé en ce que**
les ouvertures (7, 16) sont d'autant plus grosses et/ou **en ce que** les distances entre les ouvertures (7, 16) sont d'autant plus petites que les débits volumiques partiels de suspension de fibres de papier circulant autour des ouvertures (7, 16) sont plus importants.

2. Agencement (1) selon la revendication 1, **caractérisé en ce que** les angles d'incidence du deuxième liquide s'écoulant hors des ouvertures (7, 16), de manière correspondant aux débits partiels de la suspension de fibres de papier circulant autour d'elles, sont disposés les uns vers les autres.

3. Agencement (1) selon la revendication 1 ou 2, **caractérisé en ce que** le dispositif de mélange est réalisé sous forme d'au moins une lance de dosage (3, 4 ; 14, 15) avec au moins une série d'alésages (7, 16) .

4. Agencement (1) selon la revendication 3, **caractérisé en ce que** dans le corps tubulaire sont prévues deux lances de dosage (3, 4 ; 14, 15) qui sont disposées suivant un angle aigu ou un angle obtus, notamment suivant un angle de 90° l'une par rapport à l'autre.

5. Agencement (1) selon la revendication 3 ou 4, **caractérisé en ce que** l'au moins une lance de dosage (3, 4 ; 14, 15) est munie d'un raccord (13) pour l'alimentation en eau de dilution.

6. Agencement (1) selon la revendication 5, **caractérisé en ce que** le raccord (13) est réalisé sous forme de pompe à jet d'eau à la manière d'une pompe à jet d'eau.

7. Agencement (1) selon l'une quelconque des revendications 3 à 6, **caractérisé en ce que** qu'un mélangeur statique est monté directement avant l'au moins une lance de dosage (3, 4 ; 14, 15).

8. Agencement (1) selon l'une quelconque des revendications 3 à 7, **caractérisé en ce que** l'au moins une lance de dosage (3, 4 ; 14, 15) est montée à rotation dans l'agencement (1).

9. Procédé pour faire passer une suspension de fibres de papier à travers un agencement tubulaire (1), dans lequel un deuxième liquide est acheminé par un dispositif de mélange présentant une pluralité d'ouvertures et le deuxième liquide est introduit dans l'agencement tubulaire (1) à travers des tailles d'ouvertures (7, 16) adaptées aux débits volumiques partiels de la suspension de fibres de papier circulant autour des ouvertures et/ou à travers des distances d'ouvertures (7, 16) adaptées dans le dispositif de mélange, le deuxième liquide, directement avant son introduction dans le dispositif de mélange, qui est formé par au moins une lance de dosage (3, 4 ; 14, 15) et depuis lequel il est mélangé dans la suspension de fibres de papier, étant ajusté, par le biais de la cinétique d'un additif et d'un agent diluant qui composent le deuxième liquide, à l'énergie de mélange nécessaire pour le mélange entre la suspension de fibres de papier et le deuxième liquide.

10. Procédé selon la revendication 9, **caractérisé en ce que** des agents de dilution, en particulier de l'eau, s'écoulent à une vitesse de 1 à 4 m/s, **en ce que** l'additif s'écoule à une vitesse de 2 à 10 m/s, et **en ce que** le deuxième liquide ainsi constitué afflue avec une vitesse de 0,2 à 5 m/s dans la suspension de fibres de papier.
